# EUROPÄISCHE PATENTSCHRIFT

(11) **EP 1 872 879 B1**
(45) Veröffentlichungstag und Bekanntmachung des Hinweises auf die Patenterteilung: **11.08.2010**
(21) Anmeldenummer: 07011527.4
(22) Anmeldetag: 13.06.2007
(51) Int. Cl.: B21D 5/12

(54) **Innenform-Werkzeug zum Biegen eines Blechs zu einem Rohr durch Rollen**
Interior bending tool for bending a metal sheet for making tubes using rollers
Outil de cintrage intérieur destiné au cintrage d'une tôle en un tube par rouleaux

(30) Priorität: 27.06.2006 DE 102006029491
(43) Veröffentlichungstag der Anmeldung: 02.01.2008
(73) Patentinhaber: SMS Meer GmbH, 41069 Mönchengladbach (DE)
(72) Erfinder: Heimann, Bernhard, Dr., 47447 Moers (DE); Kamps, Johannes, 41844 Wegberg (DE)
(74) Vertreter: Grosse, Wolf-Dietrich Rüdiger

(56) Entgegenhaltungen:
- WO-A-90/10511
- JP-A- 4 041 021
- JP-A- 56 066 323
- US-A- 3 472 053
- US-A- 3 776 010

## Beschreibung

Die Erfindung betrifft ein Innenform-Werkzeug zum Umformen eines Blechs zu einem Rohr, mit mindestens zwei um Schwenkachsen symmetrisch verschwenkbar angeordneten Rollen, die an der einen Seite des Blechs zwecks Umformung desselben anlaufen.

Bei der Rohrherstellung wird gemäß einer üblichen Technologie zunächst aus einem ebenen Blech, in der Regel abgewickelt von einem Coil, ein rohrförmiges Element ausgeformt, das in einem abschließenden Arbeitsgang an der sich bildenden Nahtstelle der Seiten des Blechs bzw. des Blechstreifens verschweißt wird. Die Geometrie des herzustellenden Formkörpers ist abhängig von den Endabmessungen, die erzielt werden sollen, sowie von den Materialeigenschaften des Blechs, d. h. von der Zugfestigkeit, der Streckgrenze, aber auch von der Dicke des Blechs.

Die vorbekannten Innenform-Werkzeuge setzen dabei Rollen ein, die entweder an einem Trägerelement in einer definierten Stellung fest bzw. starr oder in linear verstellbaren Trägerelementen angeordnet sind, wie beispielsweise aus der JP 56066323 A bekannt. Es kann aber nur mit erheblichem Aufwand auf die Veränderung der geometrischen Daten des zu formenden Rohrs bzw. Formkörpers reagiert werden.

Bei einem durch die US 3 472 053 A bekannt gewordenen Werkzeug der eingangs genannten Art besitzen Tragrahmen der Rollen zu deren symmetrischen Verschwenkbarkeit eine gemeinsame Zapfenaufhängung. Um den rotierbar auf starren Achsen von Gehäusen oder Rahmen gelagerten Rollen einen weiteren Bewegungs-Freiheitsgrad zu ermöglichen, sind den aktiven Rollen in einem Träger vorgesehene sphärische Gleitlager mittelbar zugeordnet.

Aber auch bei den über ihre Trägerelemente verschwenkbaren Rollen läßt sich bei der Schwenkverstellung keine gewünschte Anstellung an die Rohrgeometrie erreichen. Der Schwenkpunkt ist nämlich willkürlich gewählt und steht in keinem Zusammenhang mit der zu formenden Geometrie, was auch durch die Konturgebung der Rollen nicht ausgeglichen werden kann.

In der Praxis hat es sich daher bestätigt, dass aufgrund der ungenügenden Anpassbarkeit des Innenform-Werkzeugs die Rollen oft nicht auf ihrer vollen Breite tragen, sondern es zu einem Kantentragen kommt. Dies wiederum hat negative Oberflächenbeeinträchtigungen des umzuformenden Blechs zur Folge.

Der Erfindung liegt daher die Aufgabe zugrunde, ein Innenform-Werkzeug der eingangs genannten Art zu schaffen, mit dem sich die erwähnten negativen Effekte vermeiden lassen. Es soll also insbesondere dafür Sorge getragen werden, dass in einfacher, schneller und damit in wirtschaftlicher Weise ein optimales Tragen der Rollen auf ihrer vollen Breite sichergestellt werden kann, auch wenn sich die geometrischen Verhältnisse des Formkörpers ändern.

Diese Aufgabe wird erfindungsgemäß dadurch gelöst, daß unmittelbar in jeder der beiden Rollen im Mittelpunkt der Rollen selbst eine Schwenkachse ausgebildet ist. Die Schwenkachsen weisen dabei in die Blech-Umformrichtung.

Indem erfindungsgemäß die Schwenkachsen am Ort des Geschehens, und zwar im Mittelpunkt der Rollen selbst vorgesehen sind, kann in einfacher Weise eine Anpassung bzw. Anstellung der Rollen an exakt die Formgeometrie erfolgen, da sich die Rollen für das Umformen eines spezifischen Blechs in der optimalen Position befindet. Die Rollen können hierdurch nämlich so geschwenkt werden, daß sie stets mit ihrer vollen Breite auf dem Blech aufliegen. Ein Kantentragen kann zuverlässig verhindert werden.

Bevorzugt sind die beiden Schwenkachsen symmetrisch zu einer Mittenebene eines gemeinsamen Trägerelements angeordnet.

Nach einer vorteilhaften Ausführung sind Mittel zur Synchronisation der Schwenkbewegungen der schwenkbar im oder am Trägerelement angeordneten Rollen vorgesehen. Diese Mittel ermöglichen eine spiegelbildliche Verschwenkung der schwenkbar im oder am Trägerelement angeordneten Rollen relativ zur Mittenebene des Trägerelements.

Es wird vorgeschlagen, dass die Mittel durch Zahnsegmente gebildet werden, von denen jeweils eines fest mit dem Rollenhalter der Rollen verbunden ist und die miteinander kämmen. Dabei kann weiterhin mindestens ein Bewegungselement vorgesehen werden, das zwischen dem Trägerelement und dem Rollenhalter angreift, um den Rollenhalter samt Rolle um die Schwenkachse zu verschwenken. Eine bevorzugte Ausführung sieht vor, dass nur ein einziges Bewegungselement hierfür vorgesehen wird.

Außer den verschwenkbaren Rollen kann eine nicht verschwenkbare Mittelrolle am Trägerelement oder an einem an das Trägerelement angrenzenden weiteren Trägerelement angeordnet sein. In diesem Falle kann die nicht verschwenkbare Mittelrolle am Trägerelement oder an dem weiteren Trägerelement so angeordnet sein, dass sie in der Mittenebene des Trägerelements liegt. Die Mittelrolle kann weiterhin in einer in der Mittenebene liegenden Richtung einstellbar angeordnet sein, beispielsweise in vertikaler Richtung. In diesem Falle kann die Einstellbarkeit durch ein Beilagelement erreicht werden. Eine Alternative hierzu sieht vor, dass die Einstellbarkeit durch ein Verstellelement erreicht wird. Das Verstellelement kann vorzugsweise als ein Schrauben-Mutter-Element ausgebildet werden: Alternativ läßt sich zur Ver- und Einstellung der Mittelrolle ein Exzenter oder eine Schwinge vorsehen.

Mit der vorgeschlagenen Ausgestaltung eines Innenform-Werkzeugs kann in einfacher und wirtschaftlicher Weise erreicht werden, dass die Lage der seitlichen Rollen an die gewünschten geometrischen Verhältnisse angepasst werden können, so dass für diese ein optimaler Anlauf am umzuformenden Blech gegeben ist. So kann auf eine veränderte Formkörpergeometrie leicht reagiert werden.

Weitere Merkmale und Einzelheiten der Erfindung ergeben sich aus den Ansprüchen und der Beschreibung von in den Zeichnungen dargestellten Ausführungsbeispielen der Erfindung. Es zeigen:
- Fig. 1: das teilweise im Schnitt dargestellte Innenform-Werkzeug, in Umformrichtung eines Blechs betrachtet;
- Fig. 2: die Seitenansicht des Innenform-Werkzeugs gemäß einer ersten Ausführungsform der Erfindung; und
- Fig. 3: die Seitenansicht des Innenform-Werkzeugs gemäß einer zweiten Ausführungsform der Erfindung.

In den Figuren ist ein Innenform-Werkzeug 1 dargestellt, wobei nur in Fig. 1 das umzuformende Blech 2 mit dargestellt ist. Das Blech 2 wird in Richtung R umgeformt, d. h. aus einem zunächst ebenen Blech wird ein rohrförmiges Gebilde erzeugt, wie es sich aus Fig. 1 ergibt.

Um das Blech 2 in die gewünschte Form zu bringen, weist das Innenform-Werkzeug 1 ein Trägerelement 3 auf, an dem vorliegend insgesamt drei Rollen 4, 5 und 6, nämlich die zwei Seitenrollen 4, 5 und die Mittenrolle 6, angeordnet sind. Alle drei Rollen 4, 5, 6 liegen an der einen Seite 7 des Blechs 2 an. Nicht dargestellt sind auf der anderen Seite des Blechs anlaufende Rollen, die an Seitenwalzenbalken in bekannter Weise angeordnet sind.

Die beiden Seitenrollen 4 und 5 sind dabei nicht starr am Trägerelement 3 angeordnet - wie es für die Mittelrolle 6 gilt -, sondern sie sind um je eine Schwenkachse 8 bzw. 9 verschwenkbar, wobei diese Schwenkachse 8, 9 direkt in jeder Seitenrolle 4, 5 ausgebildet ist und in Umformrichtung R weist. Wie es am besten aus Fig. 1 hervorgeht, werden die beiden Seitenrollen 4, 5, die jeweils in einem Rollenhalter 14 und 15 gelagert sind, dabei symmetrisch zu einer Mittenebene 10 des gemeinsamen Trägerelements 3 verschwenkt. Um dies zu gewährleisten, sind Mittel 11 zur Synchronisation der Schwenkbewegungen der Seitenrollen 4, 5 vorhanden. Diese Mittel 11 bestehen im Ausführungsbeispiel gemäß einer bevorzugten Ausführungsform aus Zahnsegmenten 12 und 13, wobei je ein Segment 12, 13 fest mit dem jeweiligen Rollenhalter 14, 15 verbunden ist. Die Verzahnungen beider Zahnsegmente 12, 13 kämmen miteinander.

Die Mittel 11 zur Synchronisation stellen eine symmetrische Stellung der Rollen 4, 5 sicher, was einen stabilen Umformprozess begünstigt. Insbesondere wird ein Verdrallen des Formkörpers, also des zu umzuformenden Blechs 2 verhindert.

Um die beiden Seitenrollen 4, 5 auf einen gewünschten Schwenkwinkel schnell und einfach einstellen zu können, ist ein einziges Bewegungselement 16 vorhanden, das beispielsweise als Schrauben-Mutter-Einstellsystem ausgebildet sein kann. Das eine Ende des Bewegungselements 16 ist dabei in einem Gelenkpunkt 20 am Trägerelement 3 angeordnet. Das andere Ende des Bewegungselements 16 ist ebenfalls gelenkig an einem Gelenkpunkt 21 mit einem der beiden Rollenhalter, nämlich mit dem Rollenhalter 14, verbunden. Die Betätigung des Bewegungselements 16 hat eine Veränderung des Abstands zwischen den Gelenkpunkten 20 und 21 zur Folge, was die gewünschte Verschwenkung des Rollenhalters 14 und damit der Seitenrolle 4 um die Schwenkachse 8 hervorruft. Durch den Eingriff der beiden Zahnsegmente 12, 13 wird diese Schwenkbewegung gleichzeitig auch auf den anderen Rollenhalter 15 und damit auf die andere Seitenrolle 5 übertragen, so dass beide Seitenrollen 4, 5 symmetrisch zur Mittenebene 10 verschwenkt werden.

Die als Mittelrolle ausgebildete weitere Rolle 6 liegt in der Mittenebene 10. Sie kann direkt am Trägerelement 3 angeordnet sein oder auch - wie es aus den Figuren 2 und 3 ersichtlich ist - an einem separaten angrenzenden Trägerelement 17. Das Trägerelement 17 kann dabei mittels einer vertikalen Führung 22 am Trägerelement 3 angeordnet, jedoch relativ zu diesem vertikal verschiebbar sein.

Die Mittelrolle 6 ist dabei in vertikale Richtung senkrecht zur Umformrichtung R einstellbar. Im Falle des Ausführungsbeispiels gemäß Fig. 2 erfolgt die Einstellung in diese Richtung durch ein entsprechend ausgewähltes Beilagelement 18. Die Lösung gemäß Fig. 3 sieht statt dessen ein Verstellelement 19 vor, das als Schrauben-Mutter-System ausgebildet ist und in einfacher Weise die Einstellung der Mittelrolle 6 ermöglicht.

Mit der vorgeschlagenen Ausgestaltung des Innenform-Werkzeugs können die Rollen einfach und schnell an eine veränderte Formkörpergeometrie angepasst werden. Es wird eine präzise Einstellung auf die Geometrieerfordernisse des Formkörpers gewährleistet.

Möglich ist es auch, in Abhängigkeit des Einsatzfalles mit der Schwenkverstellung lediglich eine Grundeinstellung vorzunehmen. Die Rollen haben dann einen gewissen Freiheitsgrad, sich optimal frei anzustellen, was insbesondere durch eine Verzahnung als Übertragungsmittel erreichbar ist, die eine symmetrische Anstellung bewirkt.

### Bezugszeichenliste:

- 1: Innenform-Werkzeug
- 2: Blech
- 3: Trägerelement
- 4: Seitenrolle
- 5: Seitenrolle
- 6: Mittelrolle
- 7: Seite des Blechs
- 8: Schwenkachse
- 9: Schwenkachse
- 10: Mittenebene des Trägerelements
- 11: Mittel zur Synchronisation der Schwenkbewegungen
- 12: Zahnsegment
- 13: Zahnsegment
- 14: Rollenhalter
- 15: Rollenhalter
- 16: Bewegungselement
- 17: Trägerelement
- 18: Beilagelement
- 19: Verstellelement
- 20: Gelenkpunkt
- 21: Gelenkpunkt
- 22: Führung

- R: Umformrichtung

## Patentansprüche

1. Innenform-Werkzeug (1) zum Umformen eines Blechs (2) zu einem Rohr, mit mindestens zwei um Schwenkachsen (8, 9) symmetrisch verschwenkbar angeordneten Rollen (4, 5, 6), die an der einen Seite (7) des Blechs (2) zwecks Umformung desselben anlaufen, wobei unmittelbar in jeder der beiden Rollen (4, 5) selbst eine Schwenkachse (8, 9) ausgebildet ist,
**dadurch gekennzeichnet,**
**dass** die Schwenkachsen (8, 9) im Mittelpunkt der Rollen (4, 5) in Blech-Umformrichtung (R) ausgebildet sind.

2. Innenform-Werkzeug nach Anspruch 1,
**dadurch gekennzeichnet,**
**dass** die beiden Schwenkachsen (8, 9) symmetrisch zu einer Mittenebene (10) eines gemeinsamen Trägerelements (3) angeordnet sind.

3. Innenform-Werkzeug nach Anspruch 1 oder 2,
**gekennzeichnet durch**
Mittel (11) zur Synchronisation der Schwenkbewegungen der Rollen (4, 5).

4. Innenform-Werkzeug nach Anspruch 3,
**dadurch gekennzeichnet,**
**dass** die Mittel (11) als miteinander kämmende Zahnsegmente (12, 13) ausgebildet sind, von denen jeweils eines fest mit einem Rollenhalter (14, 15) der Rollen (4, 5) verbunden ist.

5. Innenform-Werkzeug nach Anspruch 3 oder 4,
**gekennzeichnet durch**
mindestens ein Bewegungselement (16), das zwischen dem Trägerelement (3) und dem Rollenhalter (14, 15) angreift, um die Rollenhalter (14, 15) samt Rollen (4, 5) um die Schwenkachsen (8, 9) zu verschwenken.

6. Innenform-Werkzeug nach einem der Ansprüche 1 bis 5,
**dadurch gekennzeichnet,**
**dass** zusätzlich zu den verschwenkbaren Rollen (4, 5) eine nicht verschwenkbare Mittelrolle (6) am Trägerelement (3) oder an einem an das Trägerelement (3) angrenzenden weiteren Trägerelement (17) angeordnet ist.

7. Innenform-Werkzeug nach Anspruch 6,
**dadurch gekennzeichnet,**
**dass** die Mittelrolle (6) am Trägerelement (3) oder an dem weiteren Trägerelement (17) so angeordnet ist, dass sie in der Mittenebene (10) des Trägerelements (3) liegt.

8. Innenform-Werkzeug nach Anspruch 6 oder 7,
**dadurch gekennzeichnet,**
**dass** die Mittelrolle (6) in einer in der Mittenebene (10) liegenden Richtung anstellbar angeordnet ist.

9. Innenform-Werkzeug nach Anspruch 8,
**gekennzeichnet durch**
ein Beilagelement (18) zur Anstellung.

10. Innenform-Werkzeug nach Anspruch 8,
**dadurch gekennzeichnet,**
**dass** ein Verstellelement (19) als ein Schrauben-Mutter-Element ausgebildet ist.

## Claims

1. An inner mould tool (1) for shaping a sheet metal sheet (2) into a tube, comprising at least two rollers (4, 5, 6) arranged so as to be symmetrically rotatable about axes of rotation (8, 9) that start on the one side (7) of the sheet metal sheet (2) for the purpose of shaping said sheet metal sheet, wherein an axis of rotation (8, 9) is itself configured directly in each of both of the rollers (4, 5),
**characterised in that**
the axes of rotation (8, 9) are configured in the centre of the rollers (4, 5) in the direction of shaping (R) of the sheet metal sheet.

2. The inner mould tool as specified in claim 1,
**characterised in that**
both of the axes of rotation (8, 9) are arranged symmetrically to a centre plane (10) of a common carrier element (3).

3. The inner mould tool as specified in claim 1 or claim 2,
**characterised by**
means (11) for synchronising the rotational movement of the rollers (4, 5).

4. The inner mould tool as specified in claim 3, **characterised in that**
the means (11) are configured as tooth segments (12, 13) that mesh with one another of which respectively one is securely connected to a roller holder (14, 15) of the rollers (4, 5).

5. The inner mould tool as specified in claim 3 or claim 4,
**characterised by**
at least one element of motion (16) that engages between the carrier element (3) and the roller holder (14, 15) in order to rotate roller holder (14, 15), including rollers (4, 5) about the axes of rotation (8, 9).

6. The inner mould tool as specified in any one of claims 1 to 5,
**characterised in that**
in addition to the rotatable rollers (4, 5), a centre roller (6), which cannot be rotated, is arranged on the carrier element (3) or on an additional carrier element (17) adjacent to the carrier element (3).

7. The inner mould tool as specified in claim 6, **characterised in that**
the centre roll (6) is arranged on the carrier element (3) or on the additional carrier element (17) in such a manner that it is positioned in the centre plane (10) of the carrier element (3).

8. The inner mould tool as specified in claim 6 or claim 7,
**characterised in that**
the centre roller (6) is adjustably arranged in a direction positioned in the centre plane (10).

9. The inner mould tool as specified in claim 8,
**characterised by**
an insert element (18) for adjustment.

10. The inner mould tool as specified in claim 8,
**characterised in that**
an adjustment element (19) is configured as a screw-and-nut element.

## Revendications

1. Outil de formage intérieur (1) pour façonner une tôle (2) en un tube, avec au moins deux rouleaux (4, 5, 6) disposés en étant susceptibles de pivoter symétriquement autour d'au moins deux axes de pivotement (8, 9), qui démarrent sur les des côtés (7) de la tôle (2) dans le but de déformer celle-ci, un axe de pivotement (8, 9) étant lui-même conçu directement dans chacun des deux rouleaux (4, 5),
**caractérisé en ce que**
les axes de pivotement (8, 9) sont conçus au point central des rouleaux (4, 5), en direction de déformation de la tôle (R).

2. Outil de formage intérieur selon la revendication 1,
**caractérisé en ce que**
les deux axes de pivotement (8, 9) sont disposés en étant symétriques à un plan central (10) d'un élément porteur (3) commun.

3. Outil de formage intérieur selon les revendications 1 ou 2,
**caractérisé par**
des moyens (11) pour la synchronisation des déplacements en pivotement des rouleaux (4, 5).

4. Outil de formage intérieur selon la revendication 3, **caractérisé par** en ce que
les moyens (11) sont conçus sous la forme de segments de dentés (12, 13) s'engrènant les uns dans les autres, dont chaque fois l'un deux est solidement reliés avec un support de rouleau (14, 15) des rouleaux (4, 5).

5. Outil de formage intérieur selon les revendications 3 ou 4,
**caractérisé par**
au moins un élément de déplacement (16) qui s'engage entre l'élément porteur (3) et le support de rouleau (14, 15), pour faire pivoter les supports de rouleau (14, 15) avec les rouleaux (4, 5) autour de l'axe de pivotement (8, 9).

6. Outil de formage intérieur selon l'une quelconque des revendications 1 à 5,
**caractérisé en ce qu'**
en supplément des rouleaux (4, 5) susceptibles de pivoter, un rouleau central (6) non pivotant est disposé sur l'élément porteur (3) ou sur un élément porteur (17) supplémentaire adjacent à l'élément porteur (3).

7. Outil de formage intérieur selon la revendication 6,
**caractérisé en ce que**
le rouleau central (6) est disposé sur l'élément porteur (3) ou sur un élément porteur (17) supplémentaire, de sorte qu'il se situe dans le plan central (10) de l'élément porteur (3).

8. Outil de formage intérieur selon les revendications 6 ou 7,
**caractérisé en ce que**
le rouleau central (6) est disposé pour pouvoir être mis en prise dans une direction se situant dans le plan central (10).

9. Outil de formage intérieur selon la revendication 8,
**caractérisé par**
un élément de calage (18) pour la mise en prise.

10. Outil de formage intérieur selon la revendication 8,
**caractérisé en ce qu'**
un élément de réglage (19) est conçu sous la forme d'un élément à boulon/écrou.
